# EUROPÄISCHE PATENTSCHRIFT

(11) **EP 1 772 570 B1**
(45) Veröffentlichungstag und Bekanntmachung des Hinweises auf die Patenterteilung: **15.04.2009**
(21) Anmeldenummer: 05405575.1
(22) Anmeldetag: 09.10.2005
(51) Int. Cl.: E04F 11/025, E04F 11/06, E06C 1/39, E04G 27/00, B63B 27/14

(54) **In einen Laufsteg umwandelbare Treppe**
Stairway convertible into a walkway
Escalier transformable en passerelle

(43) Veröffentlichungstag der Anmeldung: 11.04.2007
(73) Patentinhaber: Obrist Baugeräte AG, 4323 Wallbach (CH)
(72) Erfinder: Vögtli, Eduard, 4323 Wallbach (CH)
(74) Vertreter: Fenner, Werner

(56) Entgegenhaltungen:
- WO-A-85/01769
- WO-A-98/45567
- DE-A1- 4 100 921
- DE-A1- 19 858 550
- DE-C1- 19 807 506
- DE-U1- 8 808 580
- SE-B- 373 903
- US-A- 298 212
- US-B1- 6 923 140

## Beschreibung

Die Erfindung betrifft eine Treppe, mit mehreren in regelmässigen Abständen zwischen zwei seitlich voneinander beabstandeten Längsträgern angeordneten, bezüglich stufenlos einstellbarem Steigungswinkel der Treppe jeweils eine horizontale Trittfläche aufweisenden Trittelementen, die gemeinsam aus einer Treppenstellung in eine einen Lauf- oder Fahrsteg bildende Ebene und zurück verstellbar sind, wobei die Trittelemente um eine rechtwinklig zu den Längsträgern sich erstreckende Achse schwenkbar gelagert sind und an einem seitlichen Ende einen die Trittelemente mit einer Schaltstange einer Verstellvorrichtung verbindenden, als Hebel ausgebildeten Verbindungssteg aufweisen.

Um auf Baustellen und deren Umgebung unbegehbare Höhenunterschiede überwinden zu können , werden von den Bauunternehmen und/oder Handwerkern oft selbst gezimmerte Bautreppen verwendet, für die keine besonderen Vorkehrungen hinsichtlich Begehbarkeit, Sicherheit und Funktionsfähigkeit getroffen werden, sodass es auch wegen Unachtsamkeit oder anderen Einflüssen zu vermeidbaren Unfällen kommt. Oft passt eine solche Treppe nicht an die bestehenden oder sich ändernden Verhältnisse einer Baustelle und nicht selten wird eine Treppe auf der selben Baustelle an verschiedenen Stellen oder auf anderen Baustellen wieder eingesetzt, ohne dass sie an die geänderten Gegebenheiten angepasst resp. wieder instand gestellt wird. Oft fehlt es bei Installationen an der Zeit, einer Hilfseinrichtung wie beispielsweise einer Treppe die ihr zukommende Bedeutung beizumessen, sei es hinsichtlich Ausführungsqualität, Stabilität und/oder Verwendung.
Die DE 198 58 550 A2 offenbart eine wiederverwendbare Treppe mit mehreren waagrechten Trittstufen. Diese Treppe ist aus mehreren Treppenmodulen zusammengesetzt, die jeweils aus einer Trittstufe zwischen jeweils zwei parallelen Holmenteilen bestehen. Die Holmenteile wiederum sind drehbar gelagert und weisen gleiche Abstände zueinander auf. Ihre Enden sind mit Steckkupplungsprofilen ausgebildet.

Eine ähnliche Bauweise einer Treppe vermittelt das DE-Gebrauchsmuster 88 08 580.5, bei welcher die Treppenstufen zwischen zweiteiligen Treppenwangen schwenkbar angeordnet und auf den Treppenwangen Geländer aufgesteckt sind.

Die vorveröffentlichte DE 198 07 506 C1 betrifft eine Treppe, insbesondere eine Bautreppe, mit den Merkmalen des Oberbegriffs von Patentanspruch 1.

Die WO 851017669 A beschreibt eine verstellbare Treppe, die aus zwei seitlichen Treppenwangen besteht, die starr verbunden sind, und die mehrere Trittstufen aufweist, die an ihren Enden schwenkbar gelagert und durch einen Arm mit einer gemeinsamen Betätigungsstange verbunden sind. Diese Treppe lässt sich nicht in einen Lauf- oder Fahrsteg sondern als ansteigende/abfallende flächige Rampe umwandeln.

Die DE 41 00 921 A1 betrifft ein Laufsteg zur Erstellung einer begehbaren Verbindung zwischen zwei Bauwerken, insbesondere zwischen einem Schiff und einer Kaimauer der zwei mit seitlichem Abstand zueinander angeordnete Holme und eine zwischen diesen vorgesehene Lauffläche aufweist.

Eine Gangway for ships resp. eine Landungsbrücke für Schiffe nach der US 298212, die als Treppe zur Ueberwindung unterschiedlicher Höhen ausgebildet und kann durch einen Seilzug hochgeschwenkt werden.

Die SE 373 903 B offenbart eine hinsichtlich Steigungswinkel verstellbare Treppe mit Geländer, die in einen Lauf- oder Fahrsteg verwandelbar ist

Die WO 98145567 beschreibt eine Mehrzweck-Arbeitsdiele mit ausklappbaren Treppen- bzw. Leiterstufen, die an einem Ende mittels Abstützstangen aufstellbar ist

Die US 6 923 140 B1 vermittelt eine in eine Rampe verwandelbare, um eine senkrechte Achse verschwenkbare Treppe zur Ueberwindung einer Höhendifferenz für Personen und Boote.

Die Aufgabe der vorliegenden Erfindung besteht darin, eine Treppe der eingangs genannten Art zu schaffen, die einfach und vielseitig verwendbar ist, eine hohe Sicherheit, Stabilität und Belastbarkeit aufweist, leicht transportierbar und bedienbar und zur Ueberwindung von Hindernissen einsetzbar ist.

Ertindungsgemäss wird diese Aufgabe durch eine Treppe gemäß dem Anspruch 1 gelöst. Eine Treppenausführung dieser Art gestattet einen universellen Einsatz in jeder Schräglage zu optimalen Bedingungen und lässt sich auf einfache Weise in einen Steg oder dgl. umwandeln. Besondere Instruktionen zur Installation und Benutzung bedarf es nicht. Ueberdies vermittelt eine derart ausgeführte Einrichtung ein hohes Sicherheitsgefühl. Eine Vorrichtung dieser Art lässt sich einfach Lagern, Transportieren und/oder am Verwendungsort aufstellen.

Die vorgeschlagene Treppe kann uneingeschränkt in unterschiedlichen Anstellwinkeln aufgestellt werden und ist deshalb an verschiedene Gegebenheiten anpassbar, ohne Verlust auf Sicherheit und Funktionsfähigkeit.

Damit die Trittelemente gemeinsam aus einer Treppenstellung in einen ebenen Lauf-oder Fahrsteg verstellbar sind, sind die Treppenelemente um eine rechtwinklig zu den Längsträgern sich erstreckende Achse schwenkbar gelagert sind und an wenigstens einem seitlichen Ende einen die Trittelemente mit einer Schaltstange einer Verstellvorrichtung verbindenden, als Hebel ausgebildeten Verbindungssteg eines Hebelgetriebes aufweisen.

Um eine etwa ausgeglichene Belastung der Trittelemente erhalten zu können, erweist es sich bezüglich beanspruchter Stabilität und Festigkeit als günstig, wenn die Schwenkachse der Trittelemente etwa mittig auf die Tiefe eines Trittelementes verteilt wird.

Vorteilhaft sind die Trittelemente um 90° verschwenkbar ausgebildet, sodass sie als Treppe oder als Lauf- resp. Geh- oder Fahrsteg verwendbar sind.

Daraus entsteht die Möglichkeit, dass die Trittelemente aus einer senkrechten Lage der Trittflächen in eine parallele Lage zu den Längsträgern verstellbar sind.

Als einfache Lösung erweist sich zur Verstellung der Trittelemente ein Spindelantrieb, der mit grosser funktioneller Zuverlässigkeit verwendet werden kann.

Zweckmässig ist der Spindelantrieb mit der Schaltstange der Verstellvorrichtung antriebsverbunden, sodass eine direkt wirkende Antriebsverbindung entsteht, bei der sich der Spindelantrieb als selbsthemmende Einrichtung erweist, wodurch die Trittelemente in jeder Relativlage zu den Längsträgern arretiert sind.

Bei einer einfachen Anordnungsweise der Schaltstange ist diese vorteilhaft etwa parallel zu einem Längsträger ausgerichtet.

Als anspruchslos erweist sich eine Ausführungsform, bei der der Spindelantrieb durch eine Gewindehülse und einer mit dieser verbundenen Gewindestange ausgebildet ist, wobei diese jeweils wahlweise mit der Schaltstange verbunden oder an einem Längsträger befestigt sind.

Der Spindelantrieb kann zur manuellen oder motorischen Betätigung der Gewindespindel oder der Gewindehülse ausgebildet sein.

Ist eine manuelle Betätigung vorgesehen, empfiehlt sich eine Handkurbel, die mit dem Spindelantrieb verbunden ist. Selbstverständlich könnte der Spindelantrieb auch mit einer Handbohrmaschine über eine formschlüssige Verbindung angetrieben werden.

Die erfindungsgemäße Treppe resp. der Lauf- oder Fahrsteg ist auf wenigstens einer Seite mit entlang eines Längsträgers verlaufend und aus mehreren , vorzugsweise in regelmässigen Abständen angeordneten Pfosten und einem Handlauf gebildeten Geländer versehen, wobei die Pfosten an Trittelementen befestigt sind, so dass das Geländer bei der Bildung einer Treppe oder eines Laufsteges angehoben wird und beim Versetzen in eine Ausserbetriebslage zurückgeschwenkt wird.

Hierzu bilden die Pfosten und die Trittflächen der Trittelemente, an denen die Pfosten seitlich befestigt sind, jeweils einen rechten Winkel.

Die Pfosten sind jeweils an dem hinteren Ende eines Trittelementes befestigt.

Damit die Pfosten in der Ausserbetriebsstellung des Geländers oberhalb der senkrecht zu den Längsträger stehenden Trittelementen in einer Ebene verlaufen, sind sie vorteilhaft an dem unteren Ende resp. dem dem Trittelement zugewandten Ende mit einem abgewinkelten Abschnitt ausgebildet.

Zweckmässig sind die Pfosten an dem vom Trittelement abgewandten Ende mit dem Handlauf schwenkbar verbunden, so dass der Handlauf in jeder Lage der Einrichtung parallel zu den Längsträgern verläuft.

Anschliessend wird die Erfindung unter Bezugnahme auf eine Zeichnung, auf die bezüglich aller in der Beschreibung nicht näher erwähnten Einzelheiten verwiesen wird, anhand eines Ausführungsbeispiels erläutert. Es zeigen:
- Fig. 1: eine räumliche Darstellung der erfindungsgemässen Einrichtung,
- Fig. 2: eine auszugsweise räumliche Darstellung der Einrichtung gemäss Fig. 1,
- Fig. 3: eine auszugsweise räumliche Darstellung der Einrichtung gemäss Fig. 1 im Bereich einer Verstellvorrichtung,
- Fig. 4: eine räumliche Darstellung der Einrichtung als Lauf- oder Fahrsteg und
- Fig. 5: eine räumliche Darstellung der Einrichtung in einer Ausserbetriebs- resp. Tansportstellung.

Fig. 1 zeigt eine aus Stahl oder Leichtmetall als Treppe ausgebildete Einrichtung 1 mit verstellbaren Trittelementen 2, die in Begehrichtung in regelmässigen Abständen zwischen zwei parallelen Längsträgern 3, 4 angeordnet sind. Die Längsträger 3, 4 weisen ein C-förmiges Querschnittsprofil auf und sind durch vier voneinander distanzierte Abstandhalter 5 (siehe Fig. 2) verbunden, sodass sie eine stabile Tragvorrichtung 6 bilden. Die Trittelemente 2 weisen eine durch Gitterroste 7 ausgebildete Trittfläche 8 auf und sind an den seitlichen Enden mit einem Verbindungssteg 9 ausgebildet. Selbstverständlich könnten die Trittelemente 2 auch eine nicht durchbrochene Trittfläche 8 aufweisen. Die Trittelemente 2 sind um eine rechtwinklige Achse 26 zu den Längsträgern 3, 4 in diesen schwenkbar gelagert, wozu jeweils ein an dem Trittelement 2 befestigter Lagerzapfen 10 vorgesehen ist, der eine passende Bohrung im Randbereich der Längsträger 3, 4 durchsetzt. Die Trittelemente 2 sind im Abstand zu den Lagerzapfen 10 mit einem weiteren, mit dem Lagerzapfen 10 einen Hebel bildenden Zapfen 11 ausgebildet, an denen parallel zu einem Längsträger 3, 4 eine Schaltstange 12 lagert, die die Zapfen 11 verbindet. In der Zeichnung sind zwei Schaltstangen 12 dargestellt, auf jeder Seite der Treppe eine, wobei für den Gebrauch auch eine Schaltstange 12 ausreichen würde. Die Schaltstange 12 gehört zu einer Verstellvorrichtung 13, die mit den Verbindungsstegen 9 der Trittelemente 2 mehrere Hebelgetriebe bildet, sodass sich die Trittelemente 2 gemeinsam mit der/den Schaltstange/n 12 verstellen lassen. Die Trittelemente 2 sind um 90° verschwenkbar, so dass die Einrichtung 1 als Treppe oder als ebener Steg zu verwenden ist, wobei sie als Treppe einen Anstellwinkel zwischen 0° bis 90° aufweisen kann, d.h., die Trittelemente 2 können aus einer senkrechten Lage der Trittflächen 8 zu den Längsträgern 3, 4 verstellt werden. Die dargestellte Verstellvorrichtung 13 weist einen Spindelantrieb 14 zur Verstellung der Trittelemente 2 auf. Der Spindelantrieb 14 ist mit einer Schaltstange 12 verbunden (siehe Fig. 1 und 3). Hierzu ist ein Gelenk 15 vorgesehen, welches die Schaltstange 12 mit dem Spindelantrieb 14 verbindet. Letzterer besteht aus einer Gewindhülse 16 und einer in dieser durch Drehen verstellbaren Gewindespindel 17, die von einem Schutzrohr 18 umgeben ist. Die Gewindespindel 17 ist in einem am Längsträger 3, 4 befestigten Gestell 19 ortsfest gelagert. Der Antrieb der Gewindespindel 17 erfolgt mittels einer Handkurbel 20, die mit der Gewindespindel 17 verbunden ist. Durch die Betätigung des Spindelantriebs 14 werden die Trittelemente 2 gemeinsam verstellt, indem sie mittels Lagerzapfen 10 an den Längsträgern 3, 4 verschwenkt werden. Die Trittelemente 2 lassen sich zu jedem Anstellwinkel der Längsträger 3, 4 resp. des durch letztere gebildeten Traggestells 6 in eine Lage versetzen resp. einstellen, in der die Trittflächen 8 jeweils eine horizontale Ausrichtung einnehmen. Durch die Verstellung der Trittelemente 2 ändern die Schaltstangen 12 durch die Schwenkbewegung der Verbindungsstege 9 ihre Lage in Richtung der Längsträger 3, 4 und den Abstand zu diesen, ihre Parallelität zu den Längsträgern 3, 4 bleibt erhalten. Im Uebrigen ist an den Pfosten 21, im Abstand unterhalb des Handlaufs 22 jeweils eine schützende Knieleiste 32 vorgesehen.
Fig. 4 veranschaulicht die Einrichtung 1 als Lauf- oder Fahrsteg, bei dem die Trittelemente 2 eine ebene Lauffläche bilden. Im Vergleich mit Fig. 1 ist in Fig. 4 zu erkennen, dass die Gewindespindel 17 tiefer in die Gewindehülse 16 eingedreht ist. Das auf beiden Seiten des Steges angeordnete Geländer 23 befindet sich auf maximale Höhe angehoben und die Pfosten 21 stehen senkrecht zu den Trittresp. Tragflächen der Trittelemente 2 resp. senkrecht zu der Lauffläche des Steges. Damit das Geländer 23 hinsichtlich Höhe auch in der Treppenstellung optimal genutzt werden kann, sind die Pfosten 21 bei ansteigender Treppe jeweils am hinteren Ende der Trittelemente 2 befestigt resp. bei ansteigender Treppe jeweils an dem seitlich hinteren Ende eines Trittelmentes 2 befestigt. Das Geländer 23 weist einen Handlauf 22 auf, der an den oberen Enden der Pfosten 21 mit diesen schwenkbar verbunden ist. Die Pfosten 21 stehen sowohl bei der Treppenstellung als auch beim Steg senkrecht zu den Trittflächen 8. Die Verteilung der Pfosten 21 auf die Trittelemente 2 ist vorliegend unregelmässig, d.h., in einem Zwischenbereich der Einrichtung 1 werden über sechs Trittelemente 2 zwei Pfosten 21 benutzt, wogegen die daran angrenzenden Bereiche mit vier Trittelementen 2 zwei Pfosten 21 beanspruchen. Damit über die ganze Länge der Einrichtung 1 Geländer 23 verwendet werden können, ist das letzte Trittelement 2 der Einrichtung 1 mit jeweils einem zusätzlichen Pfosten 29 ausgestattet, der an dem gegenüberliegenden Ende des letzten Trittelementes 2 befestigt ist. Dieses anschliessende, rechteckige und in sich unbewegliche Geländerelement 27 befindet sich an dem oberen Ende der als Treppe vorgesehenen Einrichtung 1 und weist durch ein an dem Pfosten 29 befestigtes Handlaufelement 28 eine Rechteckform auf, die sich nur in ihrer Lage bezüglich Geländer 23 und Längsträgern 3, 4 ändert.
Fig. 5 zeigt die Einrichtung 1 in zusammengeklapptem Zustand, wobei das obere Treppenende durch das Geländerelement 27 leicht erkennbar ist. Um die Einrichtung 1 mit einem Kran transportieren oder versetzen zu können, sind vier Anhängevorrichtungen 30, jeweils zwei auf jeder Seite sich gegenüberliegend und im gleichmässigen Abstand zueinander an den Längsträgern 3, 4 befestigt. Dadurch, dass die Pfosten 21 der Trittelemente 2 an den unteren Enden einen abgewinkelten Abschnitt 31 aufweisen, legen sie sich im zusammengeklappten Zustand der Einrichtung 1 parallel zu den Längsträgern 3, 4 über die rechtwinklig zu den Längsträgern 3, 4 aufgestellten Trittelementen 2. Würde die Pfosten 29 an dem Trittelement 2 jeweils von hinten in Treppensteigungsrichtung nach vorne versetzt, wäre eine grössere Abkröpfung am unteren Ende eine Pfostens 29 erforderlich, um die Einrichtung schlank und ohne vorstehende Teile zusammenlegen zu können. Die Einrichtung 1 nimmt weder beim Lagern noch beim Transport ungenutzten Raum in Anspruch. Die Einrichtung 1 bildet liegend, in der zusammengeklappten Form eine Ebene, die sich beim Transport oder sonstwie zum Lagern anderer Gegenstände eignet.

## Patentansprüche

1. Treppe, mit mehreren in regelmässigen Abständen zwischen zwei seitlich voneinander beabstandeten Längsträgern (3, 4) angeordneten, bezüglich stufenlos einstellbarem Steigungswinkel der Treppe jeweils eine horizontale Trittfläche (8) aufweisenden Trittelementen (2), die gemeinsam aus einer Treppenstellung in eine einen Lauf- oder Fahrsteg bildende Ebene und zurück verstellbar sind, wobei die Trittelemente (2) um eine rechtwinklig zu den Längsträgern (3, 4) sich erstreckende Achse (26) schwenkbar gelagert sind und an einem seitlichen Ende einen die Trittelemente (2) mit einer Schaltstange (12) einer Verstellvorrichtung (13) verbindenden, als Hebel ausgebildeten Verbindungssteg (9) aufweisen,
**gekennzeichnet durch**
wenigstens einen einseitigen, entlang eines Längsträgers (3, 4) aus mehreren in Abständen an Trittelementen (2) seitlich befestigten Pfosten (21) und einem Handlauf (22) gebildeten Geländer (23),
wobei die Pfosten (21) und die Trittfläche (8) der Trittelemente (2) jeweils einen rechten Winkel bilden, und die Pfosten (21) jeweils in Treppensteigungsrichtung betrachtet an dem hinteren Ende eines Trittelementes (2) befestigt sind.

2. Treppe nach Anspruch 1, **dadurch gekennzeichnet, dass** die Pfosten (21) an dem unteren Ende einen abgewinkelten Abschnitt (25) aufweisen.

3. Treppe nach Anspruch 1 oder 2, **dadurch gekennzeichnet, dass** die Pfosten (21) mit dem Handlauf (22) schwenkbar verbunden sind.

4. Treppe nach einem der Ansprüche 1 bis 3, **dadurch gekennzeichnet, dass** ein in Treppensteigungsrichtung betrachtet letzter Geländerabschnitt durch ein an dem letzten Trittelement (29 befestigtes, einen Pfosten (29) aufweisendes Geländerelement (27) ausgebildet ist, das mit dem Geländer (23) verbunden ist.

5. Treppe nach Anspruch 4, **dadurch gekennzeichnet, dass** das Geländerelement (27) eine mit dem anschliessenden Pfosten (21) des Geländers (23) unveränderbare Rechteckform aufweist und schwenkbar mit dem Geländer (23) verbunden ist.

6. Treppe nach einem der Ansprüche 1 bis 5, **dadurch gekennzeichnet, dass** die Schenkachse (26) etwa mittig auf die Tiefe des Trittelementes (2) verteilt angeordnet ist.

7. Treppe nach einem der Ansprüche 1 bis 6, **dadurch gekennzeichnet, dass** die Trittelemente (2) um 90° verschwenkbar sind.

8. Treppe nach einem der Ansprüche 1 bis 7, **dadurch gekennzeichnet, dass** die Verstellvorrichtung (13) als ein mit der Schaltstange (12) der Verstellvorrichtung (14) antriebsverbundener Spindelantrieb (14) ausgebildet ist.

9. Treppe nach Anspruch 8, **dadurch gekennzeichnet, dass** der Spindelantrieb (14) durch eine Gewindehülse (16) einerseits und eine mit dieser verbundenen Gewindespindel (17) andererseits ausgebildet ist, die wahlweise mit der Schaltstange (12) verbunden oder an dem Längsträger (3, 4) befestigt sind.

10. Treppe nach Anspruch 9, **dadurch gekennzeichnet, dass** die Gewindespindel (17) resp. die Gewindehülse..(16) manuell oder motorisch antreibbar ist.

11. Treppe nach Anspruch 9, **dadurch gekennzeichnet, dass** der manuelle Antrieb der Gewindespindel (17) resp. der Gewindehülse (16) durch eine Handkurbel (20) ausgebildet ist.

## Claims

1. Stairway comprising a plurality of tread elements (2) arranged equidistantly between two laterally spaced stringers (3, 4) and each having a horizontal tread (8) with respect to the steplessly adjustable angle of inclination of the stairway, the tread elements together being adjustable from a stairway position to a plane surface forming a gangway or walkway and back again, wherein the tread elements (2) are mounted to pivot about an axle (26) extending at right angles to the stringers (3, 4) and are provided at one lateral end with a connecting bar (9) designed as a lever and connecting the tread elements (2) to a control rod (12) of an adjusting mechanism (13), **characterised by** a railing (23) extending along a stringer (3, 4) on at least one side and formed of a plurality of posts (21) secured laterally at intervals to tread elements (2) and a handrail (22), wherein the posts (21) and the tread (8) of the tread elements (2) each form a right angle and the posts (21) are each secured to the rear end of a tread element (2) as viewed in the direction of inclination of the stairway.

2. Stairway according to claim 1, **characterised in that** the posts (21) are provided at their lower ends with an angled section (25).

3. Stairway according to claim 1 or claim 2, **characterised in that** the posts (21) are pivotably connected to the handrail (22).

4. Stairway according to one of claims 1 to 3, **characterised in that** a final railing section as viewed in the direction of inclination of the stairway is formed by a railing element (27) secured to the final tread element (2) and having a post (29), the railing element being connected to the railing (23).

5. Stairway according to claim 4, **characterised in that** the railing element (27) has a fixed rectangular shape together with the subsequent post (21) of the railing (23) and is pivotably connected to the railing (23).

6. Stairway according to one of claims 1 to 5, **characterised in that** the pivot axle (26) is arranged in such a manner that it is distributed approximately centrally over the depth of the tread element (2).

7. Stairway according to one of claims 1 to 6, **characterised in that** the tread elements (2) can pivot through 90°.

8. Stairway according to one of claims 1 to 7, **characterised in that** the adjusting mechanism (13) is designed as a spindle drive (14) operatively connected to the control rod (12) of the adjusting mechanism (13).

9. Stairway according to claim 8, **characterised in that** the spindle drive (14) is formed, on the one hand, by a threaded sleeve (16) and, on the other hand, by a threaded spindle (17) connected thereto, each connected to the control rod (12) or secured to the stringer (3, 4) as required.

10. Stairway according to claim 9, **characterised in that** the threaded spindle (17) or the threaded sleeve (16) can be manually or motor driven.

11. Stairway according to claim 9, **characterised in that** the manual drive of the threaded spindle (17) or of the threaded sleeve (16) is formed by a hand crank (20).

## Revendications

1. Escalier, avec plusieurs marches (2), qui sont disposées à intervalles réguliers entre deux longerons (3, 4) latéralement distants, qui présentent chaque fois un plan de marche horizontal (8) relativement à l'angle de pente réglable en continu de l'escalier et qui peuvent être déplacées d'une position d'escalier en un surface plane formant une passerelle, et vice-versa, sachant que les marches (2) sont montées à pivotement autour d'un axe (26) s'étendant perpendiculairement aux longerons (3, 4) et présentent, à une extrémité latérale, un élément de liaison (9) réalisé sous forme de levier qui relie les marches (2) à une tringle de sélection (12) d'un dispositif de déplacement (13), **caractérisé par** au moins un garde-corps unilatéral (23) formé de montants (21), fixés latéralement à espacements sur des marches (2), et d'une main courante (22), sachant que les montants (21) et le plan de marche (8) des marches (2) forment chaque fois un angle droit, et que les montants (21) sont respectivement fixés, considéré dans la direction de la pente de l'escalier, à l'extrémité arrière d'une marche (2).

2. Escalier selon la revendication 1, **caractérisé en ce que** les montants (21) présentent à l'extrémité inférieure une partie coudée (25).

3. Escalier selon la revendication 1 ou 2, **caractérisé en ce que** les montants (21) sont assemblés à pivotement à la main courante (22).

4. Escalier selon l'une des revendications 1 à 3, **caractérisé en ce qu'**une dernière partie de garde-corps, considéré dans la direction de la pente de l'escalier, est formée par un élément de garde-corps (27) fixé sur la dernière marche (2) et présentant un montant (29), élément qui est assemblé au garde-corps (23).

5. Escalier selon la revendication 4, **caractérisé en ce que** l'élément de garde-corps (27) présente une forme rectangulaire qui ne peut pas être modifiée par le montant de raccordement (21) du garde-corps (23), et il est assemblé à pivotement au garde-corps (23).

6. Escalier selon l'une des revendications 1 à 5, **caractérisé en ce que** l'axe de pivotement (26) est disposé environ centralement sur la profondeur de la marche (2).

7. Escalier selon l'une des revendications 1 à 6, **caractérisé en ce que** les marches (2) peuvent pivoter à 90°.

8. Escalier selon l'une des revendications 1 à 7, **caractérisé en ce que** le dispositif de déplacement (13) est réalisé sous la forme d'un entraînement à broche (14) relié à la tringle de sélection (12) du dispositif de déplacement (13).

9. Escalier selon la revendication 8, **caractérisé en ce que** l'entraînement à broche (14) est formé par une douille filetée (16) d'une part, et par une broche filetée (17) assemblée à la douille d'autre part, qui sont au choix reliées à la tringle de sélection (12) ou fixées sur le longeron (3, 4).

10. Escalier selon la revendication 9, **caractérisé en ce que** la broche filetée (17) ou respectivement la douille filetée (16) peut être entraînée manuellement ou par moteur.

11. Escalier selon la revendication 9, **caractérisé en ce que** l'entraînement manuel de la broche filetée (17) ou respectivement de la douille filetée (16) est formé par une manivelle (20).
